# FASCICULE DE BREVET EUROPEEN

(11) **EP 3 900 594 B1**
(45) Date de publication et mention de la délivrance du brevet: **22.02.2023**
(21) Numéro de dépôt: 21169520.0
(22) Date de dépôt: 20.04.2021
(51) Int. Cl.: A47L 9/04

(54) **UNITE DE NETTOYAGE POUR TETE D'ASPIRATION**
REINIGUNGSEINHEIT FÜR SAUGKOPF
CLEANING UNIT FOR SUCTION HEAD

(30) Priorité: 23.04.2020 FR 2004038
(43) Date de publication de la demande: 27.10.2021
(73) Titulaire: SEB S.A., 69130 Ecully (FR)
(72) Inventeur: DE SWARTE, Paul, 27200 Vernon (FR)
(74) Mandataire: SEB Développement

(56) Documents cités:
- WO-A1-2020/020862

## Description

### Domaine technique

La présente invention concerne le domaine des aspirateurs équipés d'une tête d'aspiration permettant d'aspirer les poussières et les déchets de faible granulométrie présents sur une surface à nettoyer.

### Etat de la technique

Les aspirateurs équipés d'une tête d'aspiration sont bien connus sur le marché, ceux-ci permettant de nettoyer des surfaces par aspiration pour l'évacuation des poussières et des déchets de faible granulométrie reposant sur celles-ci. La surface à aspirer peut par exemple être du carrelage, du parquet, du stratifié, de la moquette ou un tapis.

Une tête d'aspiration comprend de façon connue un corps principal comportant une semelle munie d'une face inférieure et d'un orifice d'aspiration débouchant dans la face inférieure de la semelle. La face inférieure de la semelle est destinée à être positionnée de manière attenante à la surface à aspirer durant l'utilisation de la tête d'aspiration.

Afin d'améliorer les performances de nettoyage d'une tête d'aspiration, il est connu d'équiper cette dernière d'une unité de nettoyage comprenant :
- une brosse rotative qui est mobile en rotation autour d'un axe de rotation et qui est montée de manière amovible dans un logement de réception délimité par le corps principal de la tête d'aspiration, et
- un bouchon de fermeture qui est configuré pour fermer au moins partiellement une ouverture de passage prévue sur le corps principal et à travers laquelle la brosse rotative est apte à être introduite dans et retirée hors du logement de réception, la brosse rotative étant rotative par rapport au bouchon de fermeture.

Afin de permettre une manipulation du bouchon de fermeture par un utilisateur, notamment lors d'un retrait de la brosse rotative en vue par exemple de son nettoyage, il est connu d'équiper le bouchon de fermeture de deux ailettes de préhension qui sont diamétralement opposées par rapport à l'axe de rotation de la brosse rotative et qui font saillie depuis une surface frontale du bouchon de fermeture.

Or, une telle configuration du bouchon de fermeture augmente l'encombrement du bouchon de fermeture et donc de l'unité de nettoyage, et peut induire un déverrouillage intempestif du bouchon de fermeture lors par exemple d'un impact du bouchon de fermeture contre un obstacle.

Afin de limiter l'encombrement du bouchon de fermeture, il peut être envisagé de diminuer les dimensions des deux ailettes de préhension, ce qui rend cependant malaisé la manipulation du bouchon de fermeture pour certains utilisateurs. Une unité de nettoyage selon le préambule de la revendication 1 est déjà décrite par exemple dans le document WO-A-2020020862.

### Résumé de l'invention

La présente invention vise à remédier à tout ou partie de ces inconvénients.

Le problème technique à la base de l'invention consiste notamment à fournir une unité de nettoyage pour tête d'aspiration assurant une manipulation aisée et ergonomique du bouchon de fermeture, tout en assurant un verrouillage fiable du bouchon de fermeture sur le corps principal de la tête d'aspiration.

A cet effet, la présente invention concerne une unité de nettoyage pour tête d'aspiration, comprenant :
- une brosse rotative qui est mobile en rotation autour d'un axe de rotation et qui est configurée pour être montée de manière amovible dans un logement de réception délimité par un corps principal de la tête d'aspiration, et
- un bouchon de fermeture qui est configuré pour fermer au moins partiellement une ouverture de passage prévue sur le corps principal et à travers laquelle la brosse rotative est apte à être introduite dans le logement de réception et retirée hors du logement de réception, la brosse rotative étant rotative par rapport au bouchon de fermeture.

Le bouchon de fermeture comporte une poignée de préhension qui est mobile entre une position de repos et une position de préhension dans laquelle la poignée de préhension est configurée pour être saisie par un utilisateur de manière à pouvoir manipuler le bouchon de fermeture, et par exemple de manière à pouvoir retirer la brosse rotative hors du logement de réception lorsque la brosse rotative est montée dans le logement de réception.

Une telle configuration de la poignée de préhension assure notamment un retrait aisé et ergonomique de la brosse rotative hors du logement de réception lorsque la poignée de préhension occupe la position de préhension, tout en limitant l'encombrement du bouchon de fermeture et donc de l'unité de nettoyage sur la tête d'aspiration, lorsque la poignée de préhension occupe la position de repos. De plus, une telle configuration de la poignée de préhension, et en particulier le fait que la poignée de préhension occupe la position de repos en conditions normales d'utilisation de la tête d'aspiration, limite considérablement les risques de déverrouillage intempestif du bouchon de fermeture.

L'unité de nettoyage peut en outre présenter une ou plusieurs des caractéristiques suivantes, prises seules ou en combinaison.

Selon un mode de réalisation de l'invention, la poignée de préhension est configurée pour délimiter, lorsque la poignée de préhension occupe la position de préhension, au moins partiellement un passage de préhension apte à recevoir au moins un doigt d'un utilisateur.

Selon un mode de réalisation de l'invention, la poignée de préhension s'étend sensiblement dans un plan de repos lorsque la poignée de préhension occupe la position de repos, le plan de repos s'étendant transversalement, et par exemple sensiblement perpendiculairement, à l'axe de rotation de la brosse rotative.

Selon un mode de réalisation de l'invention, la poignée de préhension s'étend sensiblement dans un plan de préhension lorsque la poignée de préhension occupe la position de préhension, le plan de préhension s'étendant sensiblement parallèlement à l'axe de rotation de la brosse rotative.

Selon un mode de réalisation de l'invention, dans la position de repos de la poignée de préhension, la poignée de préhension est logée dans un logement de poigné formé par une cavité du bouchon de fermeture.

Selon un mode de réalisation de l'invention, dans la position de repos de la poignée de préhension, la poignée de préhension est logée dans un logement de poigné formé par une cavité du bouchon de fermeture et est arrangée pour sensiblement affleurer ou être en retrait d'une surface extérieure du bouchon de fermeture. Ladite surface extérieure entoure la cavité du bouchon. En d'autres termes, dans la position de repos la poignée de préhension est logée dans une cavité du bouchon de fermeture et est arrangée pour ne pas faire saillie, ou que très légèrement, au-delà de la surface extérieure du bouchon de fermeture qui entoure la cavité du bouchon de fermeture. En effet, du fait des tolérances d'assemblage et jeux de fonctionnement, dans la position de repos de la poignée de préhension, la poignée de préhension pourrait être légèrement en saillie, de l'ordre de quelques dixièmes de millimètres jusqu'à environ 1 mm, au-delà de la surface extérieure du bouchon de fermeture qui entoure la cavité du bouchon de fermeture. La terminologie « sensiblement affleurante » couvre donc une saillie inférieure à 1mm de la poignée de préhension en position de repos par rapport à la surface extérieure du bouchon de fermeture qui entoure la cavité du bouchon.

Ainsi en position de repos, la poignée de préhension est discrète. Cette construction limite le risque d'accrochage inopiné de la poignée lorsque la tête d'aspiration en déplacement sur le sol à aspirer.

Dans une variante au mode de réalisation juste précité, dans la position de repos de la poignée de préhension, la poignée de préhension est logée dans un logement de poigné formé par une cavité du bouchon de fermeture et est arrangée pour sensiblement affleurer ou être en retrait d'une surface extérieure du bouchon de fermeture qui entoure la cavité du bouchon de fermeture, à l'exception d'une saillie de préhension de la poignée de préhension qui est configurée pour être saisie par un utilisateur lorsque la poignée de préhension occupe la position de repos de manière à pourvoir déplacer la poignée de préhension de la position de repos à la position de préhension.

Selon un mode de réalisation de l'invention, la poignée de préhension est montée pivotante entre la position de repos et la position de préhension autour d'un axe de pivotement.

Selon un mode de réalisation de l'invention, l'axe de pivotement de la poignée de préhension est sensiblement perpendiculaire à l'axe de rotation de la brosse rotative.

Selon un mode de réalisation de l'invention, le bouchon de fermeture comporte un corps de bouchon et des moyens de verrouillage configurés pour verrouiller le corps de bouchon sur le corps principal.

Selon un mode de réalisation de l'invention, les moyens de verrouillage comportent au moins un organe de verrouillage qui est mobile par rapport au corps de bouchon entre une position de verrouillage dans laquelle l'au moins un organe de verrouillage coopère avec au moins un élément de verrouillage prévu sur le corps principal de manière à empêcher un retrait de la brosse rotative hors du logement de réception et une position de libération dans laquelle l'au moins un organe de verrouillage libère l'au moins un élément de verrouillage de manière à autoriser un retrait de la brosse rotative hors du logement de réception.

Une telle configuration du bouchon de fermeture garantit un verrouillage aisé et ergonomique du corps de bouchon sur le corps principal de la tête d'aspiration. En outre, une telle configuration du bouchon de fermeture assure un maintien efficace du corps de bouchon dans l'ouverture de passage et donc de la brosse rotative dans le logement de réception, et limite sensiblement la génération de vibrations par la brosse rotative lors de la rotation de cette dernière. De ce fait, l'unité de nettoyage selon la présente invention limite grandement le transfert de vibrations de la brosse rotative au corps principal de la tête d'aspiration, et assure un confort d'utilisation accru pour un utilisateur.

Selon un mode de réalisation de l'invention, l'au moins un organe de verrouillage est mobile par rapport au corps de bouchon selon une direction de déplacement qui s'étend transversalement à l'axe de rotation de la brosse rotative.

Selon un mode de réalisation de l'invention, la direction de déplacement de l'au moins un organe de verrouillage est sensiblement radiale par rapport à l'axe de rotation de la brosse rotative.

Selon un mode de réalisation de l'invention, la brosse rotative est configurée pour être montée de manière amovible dans un logement de réception selon une direction de montage qui s'étend transversalement, et de préférence perpendiculairement, à une direction de déplacement de la tête d'aspiration.

Selon un mode de réalisation de l'invention, l'au moins un organe de verrouillage est un pêne de verrouillage.

Selon un mode de réalisation de l'invention, l'axe de rotation de la brosse rotative est sensiblement confondu avec un axe central de la brosse rotative.

Selon un mode de réalisation de l'invention, l'au moins un organe de verrouillage est configuré pour faire saillie radialement d'une périphérie externe du corps de bouchon lorsque l'au moins un organe de verrouillage occupe la position de verrouillage.

Selon un mode de réalisation de l'invention, l'au moins un organe de verrouillage est configuré pour être situé en retrait de ou pour sensiblement affleurer la périphérie externe du corps de bouchon lorsque l'au moins un organe de verrouillage occupe la position de libération.

Selon un mode de réalisation de l'invention, l'au moins un organe de verrouillage est monté coulissant par rapport au corps de bouchon.

Selon un mode de réalisation de l'invention, le bouchon de fermeture comporte un organe d'actionnement qui est configuré pour déplacer l'au moins un organe de verrouillage entre la position de verrouillage et la position de libération.

Selon un mode de réalisation de l'invention, l'organe d'actionnement est actionnable manuellement depuis l'extérieur de la tête d'aspiration lorsque le corps de bouchon est verrouillé sur le corps principal.

Selon un mode de réalisation de l'invention, l'organe d'actionnement est monté mobile par rapport au corps de bouchon entre une première position d'actionnement et une deuxième position d'actionnement, l'organe d'actionnement et l'au moins un organe de verrouillage étant configurés de telle sorte qu'un déplacement de l'organe d'actionnement de la première position d'actionnement à la deuxième position d'actionnement entraîne un déplacement de l'au moins un organe de verrouillage de la position de libération à la position de verrouillage et de telle sorte qu'un déplacement de l'organe d'actionnement de la deuxième position d'actionnement à la première position d'actionnement entraîne un déplacement de l'au moins un organe de verrouillage de la position de verrouillage à la position de libération. Une telle configuration du bouchon de fermeture permet un verrouillage/déverrouillage du corps de bouchon uniquement en déplaçant l'organe d'actionnement entre les première et deuxième positions d'actionnement, ce qui assure un retrait aisé et ergonomique de la brosse rotative hors du logement de réception.

Une telle configuration contribue aussi à assurer un verrouillage fiable indépendant de la force exercée par l'utilisateur pour verrouiller le bouchon de fermeture.

Selon un mode de réalisation de l'invention, l'organe d'actionnement est monté mobile en rotation autour d'un axe d'actionnement qui est sensiblement parallèle à l'axe de rotation de la brosse rotative.

Selon un mode de réalisation de l'invention, l'axe d'actionnement est sensiblement coaxial avec l'axe de rotation.

Selon un mode de réalisation de l'invention, l'organe d'actionnement a une forme générale de disque.

Selon un mode de réalisation de l'invention, l'organe d'actionnement comporte au moins une surface de came sur laquelle une partie de l'au moins un organe de verrouillage est en contact.

Selon un mode de réalisation de l'invention, l'organe d'actionnement comporte au moins une rainure de came dans laquelle est formée l'au moins une surface de came, et la partie de l'au moins un organe de verrouillage, qui est en contact sur l'au moins une surface de came, est un ergot qui est prévu sur l'au moins un organe de verrouillage et qui est reçu dans l'au moins une rainure de came.

Avantageusement, l'ergot est en contact glissant sur l'au moins une surface de came de telle sorte que, lorsque l'organe d'actionnement est déplacé entre la première position d'actionnement et la deuxième position d'actionnement, l'ergot se déplace par rapport à l'au moins une rainure de came en glissant sur l'au moins une surface de came et entraîne un déplacement de l'au moins un organe de verrouillage entre la position de libération et la position de verrouillage.

Selon un mode de réalisation de l'invention, l'au moins une rainure de came s'étend transversalement à l'axe de rotation de la brosse rotative.

Selon un mode de réalisation de l'invention, l'au moins une surface de came, de préférence l'au moins une rainure de came, est courbée. L'au moins une surface de came, de préférence l'au moins une rainure de came, peut par exemple avoir une forme en arc de cercle ou présenter un rayon de courbure progressif.

Selon un mode de réalisation de l'invention, l'au moins une surface de came, de préférence l'au moins une rainure de came, est sensiblement rectiligne.

Selon un mode de réalisation de l'invention, l'au moins une rainure de came comporte une première surface de came qui est configurée pour déplacer l'au moins un organe de verrouillage de la position de libération vers la position de verrouillage lorsque l'organe d'actionnement est déplacé de la première position d'actionnement vers la deuxième position d'actionnement, et une deuxième surface de came qui est configurée pour déplacer l'au moins un organe de verrouillage de la position de verrouillage vers la position de libération lorsque l'organe d'actionnement est déplacé de la deuxième position d'actionnement vers la première position d'actionnement.

Selon un mode de réalisation de l'invention, la poignée de préhension est montée mobile sur l'organe d'actionnement. Ces dispositions permettent de faciliter le verrouillage/déverrouillage du corps de bouchon sur le corps principal de la tête d'aspiration.

Selon un mode de réalisation de l'invention, la poignée de préhension est configurée pour déplacer l'organe d'actionnement entre la première position d'actionnement et la deuxième position d'actionnement lorsque la poignée de préhension est actionnée par un utilisateur.

Selon un mode de réalisation de l'invention, la poignée de préhension est configurée pour transmettre un couple de rotation à l'organe d'actionnement.

Selon un mode de réalisation de l'invention, la poignée de préhension est configurée pour déplacer l'organe d'actionnement de la première position d'actionnement vers la deuxième position d'actionnement lorsqu'un premier couple de rotation est appliqué sur la poignée de préhension par un utilisateur dans un premier sens de rotation, et pour déplacer l'organe d'actionnement de la deuxième position d'actionnement vers la première position d'actionnement lorsqu'un deuxième couple de rotation est appliqué sur la poignée de préhension par un utilisateur dans un deuxième sens de rotation opposé au premier sens de rotation.

Selon un mode de réalisation de l'invention, le bouchon de fermeture comporte un capot de fixation qui est fixé au corps de bouchon et qui recouvre partiellement l'organe d'actionnement. Le capot de fixation et le corps de bouchon délimitent avantageusement un logement de montage dans lequel est monté l'organe d'actionnement. Le capot de fixation peut par exemple être annulaire.

Selon un mode de réalisation de l'invention, l'organe d'actionnement comporte un repère de lecture et le bouchon de fermeture comporte un repère de verrouillage et un repère de libération qui sont décalés angulairement par rapport à l'axe de rotation de la brosse rotative et qui sont immobiles en rotation par rapport au corps de bouchon, le repère de lecture étant configuré pour être situé en regard du repère de libération lorsque l'organe d'actionnement occupe la première position d'actionnement et pour être situé en regard du repère de verrouillage lorsque l'organe d'actionnement occupe la deuxième position d'actionnement. De façon avantageuse, le repère de verrouillage et le repère de libération sont prévus sur le capot de fixation.

Selon un mode de réalisation de l'invention, la brosse rotative comporte un corps de brosse qui est tubulaire. De façon avantageuse, le corps de brosse est cylindrique à section circulaire.

Selon un mode de réalisation de l'invention, la brosse rotative est guidée en rotation dans ou autour du corps de bouchon.

Selon un mode de réalisation de l'invention, la brosse rotative comporte des poils prévus sur la surface externe du corps de brosse. De façon avantageuse, la brosse rotative comporte au moins une rangée de poils prévues sur la surface externe du corps de brosse.

Selon un mode de réalisation de l'invention, les moyens de verrouillage comportent une pluralité d'organes de verrouillage qui sont décalés angulairement les uns des autres par rapport à l'axe de rotation de la brosse rotative.

Selon un mode de réalisation de l'invention, les moyens de verrouillage comportent trois organes de verrouillage.

Selon un mode de réalisation de l'invention, les organes de verrouillage sont régulièrement répartis autour de l'axe de rotation de la brosse rotative.

La présente invention concerne en outre une tête d'aspiration comprenant :
- un corps principal comportant un logement de réception débouchant dans une face inférieure du corps principal qui est configurée pour être orientée vers une surface à nettoyer, et une ouverture de passage débouchant dans le logement de réception, et
- une unité de nettoyage selon la présente invention, la brosse rotative étant montée de manière amovible dans le logement de réception et le bouchon de fermeture fermant au moins partiellement l'ouverture de passage.

Selon un mode de réalisation de l'invention, l'au moins un élément de verrouillage comporte au moins une rainure de verrouillage dans laquelle l'au moins un organe de verrouillage est configuré pour s'engager lorsque l'au moins un organe de verrouillage occupe la position de verrouillage. De façon avantageuse, l'au moins une rainure de verrouillage s'étend au moins en partie autour de l'ouverture de passage.

Selon un mode de réalisation de l'invention, l'au moins un élément de verrouillage comporte une pluralité de rainures de verrouillage qui sont décalées angulairement les unes des autres par rapport à l'axe de rotation de la brosse rotative et dans chacune desquelles est destiné à être reçu un organe de verrouillage respectif.

Selon un mode de réalisation de l'invention, l'au moins un organe de verrouillage et le corps de bouchon sont immobiles en rotation par rapport au logement de réception lorsque le corps de bouchon est verrouillé sur le corps principal.

Selon un mode de réalisation de l'invention, la tête d'aspiration comporte un dispositif de détrompage configuré pour imposer une orientation angulaire relative entre le bouchon de fermeture et le corps principal lors d'une insertion du corps de bouchon dans l'ouverture de passage.

Selon un mode de réalisation de l'invention, le dispositif de détrompage comporte au moins un élément de détrompage, tel qu'une nervure de détrompage, prévu sur le bouchon de fermeture, et au moins un organe de détrompage, tel qu'une rainure de détrompage, prévu sur le corps principal.

Selon le mode de réalisation de l'invention, l'ouverture de passage est prévue sur une face latérale du corps principal.

Selon un mode de réalisation de l'invention, la tête d'aspiration comporte un dispositif d'entraînement configuré pour entraîner en rotation la brosse rotative autour de l'axe de rotation.

Selon un mode de réalisation de l'invention, la brosse rotative comporte une première portion d'extrémité configurée pour être couplée en rotation au dispositif d'entraînement, et une deuxième portion d'extrémité supportée par le bouchon de fermeture et montée mobile en rotation par rapport au bouchon de fermeture.

Selon un mode de réalisation de l'invention, le dispositif d'entraînement comporte un moteur d'entraînement dont l'axe de sortie peut être sensiblement aligné avec l'axe de rotation de la brosse rotative ou être décalé par rapport l'axe de rotation de la brosse rotative.

Selon un mode de réalisation de l'invention, le corps principal comprend une semelle munie de la face inférieure qui est configurée pour être orientée vers la surface à nettoyer, et d'un orifice d'aspiration débouchant dans la face inférieure. De façon avantageuse, le logement de réception débouche dans la face inférieure de la semelle via l'orifice d'aspiration.

Selon un mode de réalisation de l'invention, l'orifice d'aspiration présente une forme allongée et s'étend transversalement, et par exemple perpendiculairement, à la direction de déplacement de la tête d'aspiration.

### Brève description des figures

L'invention sera bien comprise à l'aide de la description qui suit en référence aux dessins schématiques annexés représentant, à titre d'exemple non limitatif, une forme d'exécution de cette tête d'aspiration .
[Fig 1] La figure 1 est une vue en perspective de dessus d'une tête d'aspiration selon la présente invention.
[Fig 2] La figure 2 est une vue en perspective de dessus de la tête d'aspiration de la figure 1 montrant une unité de nettoyage de la tête d'aspiration partiellement retirée.
[Fig 3] La figure 3 est une vue partielle de côté de la tête d'aspiration de la figure 1, montrant un bouchon de verrouillage de l'unité de nettoyage en position verrouillée.
[Fig 4] La figure 4 est une vue partielle de côté de la tête d'aspiration de la figure 1, montrant le bouchon de verrouillage en position déverrouillée.
[Fig 5] La figure 5 est une vue en coupe longitudinale de la tête d'aspiration de la figure 1.
[Fig 6] La figure 6 est une vue éclatée en perspective d'un bouchon de fermeture de l'unité de nettoyage de la figure 2.
[Fig 7] La figure 7 est une vue en perspective de l'unité de nettoyage, montrant une poignée de préhension dans une position de préhension et des organes de verrouillage dans une position de libération.
[Fig 8] La figure 8 est une vue en perspective de l'unité de nettoyage, montrant la poignée de préhension dans une position de repos et les organes de verrouillage dans une position de verrouillage.
[Fig 9] La figure 9 est une vue avant en perspective du bouchon de fermeture, montrant les organes de verrouillage dans la position de verrouillage.
[Fig 10] La figure 10 est une vue arrière en perspective du bouchon de fermeture, montrant les organes de verrouillage dans la position de libération.
[Fig 11] La figure 11 est une vue arrière en perspective du bouchon de fermeture, montrant les organes de verrouillage dans la position de verrouillage.

### Description détaillée

Les figures 1 à 11 représentent une tête d'aspiration 2 comprenant un manchon de raccordement 3 auquel est destiné à être raccordé un embout d'un tube rigide ou flexible, lui-même raccordé à un système d'aspiration d'un aspirateur (non illustré). Diverses variantes d'aspirateurs existent déjà sur le marché et pourront être utilisées avec la tête d'aspiration 2 selon l'invention ; ces variantes étant connues de l'homme du métier, elles ne sont pas détaillées dans la présente demande de brevet.

La tête d'aspiration 2 comprend un corps principal 4 configuré pour être déplacé sur une surface à nettoyer. Le manchon de raccordement 3 est avantageusement monté en liaison pivot par rapport au corps principal 4 de manière à permettre un pivotement du corps principal 4 vers l'avant et vers l'arrière lors d'un déplacement de la tête d'aspiration 2 selon une direction de déplacement D1.

Le corps principal 4 comprend une semelle 5 munie d'une face inférieure 6 configurée pour être orientée vers la surface à nettoyer, et d'un orifice d'aspiration 7 débouchant sur la face inférieure 6. L'orifice d'aspiration 7 communique avec le manchon de raccordement 3 par le biais notamment d'un passage de liaison formé au moins en partie par exemple par un conduit de liaison flexible. L'orifice d'aspiration 7 peut par exemple présenter une forme allongée et s'étendre transversalement, et par exemple perpendiculairement, à la direction de déplacement D1 de la tête d'aspiration 2.

Le corps principal 4 comprend en outre un logement de réception 9 qui débouche dans la face inférieure de la semelle 5 via l'orifice d'aspiration 7, et qui est relié fluidiquement au passage de liaison. Ainsi, selon le mode de réalisation représenté sur les figures, le logement de réception 9 forme une chambre d'aspiration.

La tête d'aspiration 2 comprend également une unité de nettoyage 11 comportant une brosse rotative 12 qui est montée mobile en rotation dans le logement de réception 9 selon un axe de rotation A qui est sensiblement confondu avec l'axe central de la brosse rotative 12. De façon avantageuse, la brosse rotative 12 est montée de manière amovible dans le logement de réception 9 et configurée pour être introduite dans et retirée hors du logement de réception 9 selon une direction de montage D2. La direction de montage D2 s'étend transversalement, et de préférence perpendiculairement, à la direction de déplacement D1 de la tête d'aspiration 2.

Selon le mode de réalisation représenté sur les figures, le corps principal 4 comporte une ouverture de passage 13 débouchant dans le logement de réception 9 et à travers laquelle la brosse rotative 12 peut être introduite dans et retirée hors du logement de réception 9. De façon avantageuse, l'ouverture de passage 13 est prévue sur une face latérale du corps principal 4.

Selon le mode de réalisation représenté sur les figures, la brosse rotative 12 comporte un corps de brosse 14 qui est par exemple tubulaire, et des poils 15 prévus sur la surface externe du corps de brosse 14. De façon avantageuse, le corps de brosse 14 est cylindrique à section circulaire, et la brosse rotative 12 comporte une pluralité de rangées de poils s'étendant par exemple hélicoïdalement autour de l'axe central de la brosse rotative 12. Selon une variante de réalisation non représentée sur les figures, les rangées de poils pourraient être remplacées par des lamelles élastiquement déformables ou par un manchon de nettoyage en mousse.

L'unité de nettoyage 11 comporte en outre un bouchon de fermeture 16 qui est configuré pour fermer au moins partiellement l'ouverture de passage 13 lorsque la brosse rotative 12 est montée dans le logement de réception 9.

Le bouchon de fermeture 16 comporte un corps de bouchon 17 et des moyens de verrouillage configurés pour verrouiller le corps de bouchon 17 sur le corps principal 4.

Les moyens de verrouillage comportent au moins un organe de verrouillage 18, avantageusement trois organes de verrouillage 18, qui sont montés mobiles, de préférence coulissants, sur le corps de bouchon 17 entre une position de verrouillage dans laquelle les organes de verrouillage 18 coopèrent avec au moins un élément de verrouillage prévu sur le corps principal 4 de manière à empêcher un retrait de la brosse rotative 12 hors du logement de réception 9 et une position de libération dans laquelle les organes de verrouillage 18 libèrent l'au moins un élément de verrouillage de manière à autoriser un retrait de la brosse rotative 12 hors du logement de réception 9. Chaque organe de verrouillage 18 est avantageusement un pêne de verrouillage.

Selon un mode de réalisation de l'invention, l'au moins un élément de verrouillage comporte uniquement une rainure de verrouillage 19 s'étendant au moins en partie autour de l'ouverture de passage 13, et chaque organe de verrouillage 18 est configuré pour s'engager dans la rainure de verrouillage 19 lorsque les organes de verrouillage 18 occupent la position de verrouillage. Selon un autre mode de réalisation de l'invention, l'au moins un élément de verrouillage comporte une pluralité de rainures de verrouillage 19 qui sont décalées angulairement les unes des autres par rapport à l'axe de rotation A de la brosse rotative 12 et dans chacune desquelles est destiné à être reçu un organe de verrouillage 18 respectif.

Selon le mode de réalisation représenté sur les figures, les organes de verrouillage 18 sont régulièrement répartis autour de l'axe de rotation A de la brosse rotative 12, et chaque organe de verrouillage 18 est monté mobile par rapport au corps de bouchon 17 selon une direction de déplacement qui s'étend sensiblement radialement à l'axe de rotation A de la brosse rotative 12.

Les organes de verrouillage 18 sont configurés pour faire saillie radialement de la périphérie externe 21 du corps de bouchon 17 lorsque les organes de verrouillage 18 occupent la position de verrouillage (voir les figures 9 et 11), et sont configurés pour être situés en retrait de ou pour sensiblement affleurer la périphérie externe 21 du corps de bouchon 17 lorsque les organes de verrouillage 18 occupent la position de libération (voir les figures 7 et 10).

De façon avantageuse, les organes de verrouillage 18 et le corps de bouchon 17 sont immobiles en rotation par rapport au logement de réception 9 lorsque le corps de bouchon 17 est verrouillé sur le corps principal 4.

Le bouchon de fermeture 16 comporte également un organe d'actionnement 22 qui est configuré pour déplacer les organes de verrouillage 18 entre la position de verrouillage et la position de libération. L'organe d'actionnement 22 peut par exemple avoir une forme générale de disque.

Selon le mode de réalisation représenté sur les figures, l'organe d'actionnement 22 est monté mobile en rotation par rapport au corps de bouchon 17, autour d'un axe d'actionnement qui est sensiblement coaxial avec l'axe de rotation A de la brosse rotative 12, entre une première position d'actionnement (voir la figure 7) et une deuxième position d'actionnement (voir la figure 8), et l'organe d'actionnement 22 et les organes de verrouillage 18 sont configurés de telle sorte qu'un déplacement de l'organe d'actionnement 22 de la première position d'actionnement à la deuxième position d'actionnement entraîne un déplacement des organes de verrouillage 18 de la position de libération à la position de verrouillage et de telle sorte qu'un déplacement de l'organe d'actionnement 22 de la deuxième position d'actionnement à la première position d'actionnement entraîne un déplacement des organes de verrouillage 18 de la position de verrouillage à la position de libération. Une telle configuration du bouchon de fermeture 16 permet un verrouillage/déverrouillage du corps de bouchon 17 uniquement en déplaçant l'organe d'actionnement 22 entre les première et deuxième positions d'actionnement, ce qui assure un retrait aisé et ergonomique de la brosse rotative 12 hors du logement de réception 9.

Comme montré sur les figures 10 et 11, l'organe d'actionnement 22 comporte au moins une rainure de came 23, avantageusement trois rainures de came 23, dans chacune desquelles est reçu un ergot 24 prévu sur un organe de verrouillage 18 respectif. Chaque rainure de came 23 s'étend transversalement à l'axe de rotation A de la brosse rotative 12.

Selon le mode de réalisation représenté sur les figures, chaque rainure de came 23 est courbée et a une forme générale en arc de cercle. Chaque rainure de came 23 peut présenter un rayon de courbure constant ou un rayon de courbure progressif. Selon une variante de réalisation non représentée sur les figures, chaque rainure de came 23 pourrait toutefois être rectiligne.

Chaque rainure de came 23 comporte une première surface de came 23.1 qui est configurée pour déplacer l'organe de verrouillage 18 respectif de la position de libération vers la position de verrouillage lorsque l'organe d'actionnement 22 est déplacé en rotation de la première position d'actionnement vers la deuxième position d'actionnement, et une deuxième surface de came 23.2 qui est configurée pour déplacer l'organe de verrouillage 18 respectif de la position de verrouillage vers la position de libération lorsque l'organe d'actionnement 22 est déplacé en rotation de la deuxième position d'actionnement vers la première position d'actionnement.

De façon avantageuse, chaque ergot 24 est en contact glissant, alternativement ou simultanément, sur les première et deuxième surfaces de came 23.1, 23.2 formée par la rainure de came 23 respective de telle sorte que, lorsque l'organe d'actionnement 22 est déplacé entre la première position d'actionnement et la deuxième position d'actionnement, ledit ergot 24 se déplace par rapport à la rainure de came 23 respective en glissant sur les première et deuxième surfaces de came 23.1, 23.2 et entraîne un déplacement de l'organe de verrouillage 18 respectif entre la position de libération et la position de verrouillage.

Le bouchon de fermeture 16 comporte en outre une poignée de préhension 25 configurée pour être saisie par un utilisateur, par exemple pour permettre un retrait de la brosse rotative 12 hors du logement de réception 9. La poignée de préhension 25 peut par exemple présenter une forme semi-circulaire ou une toute autre forme.

De façon avantageuse, la poignée de préhension 25 est montée pivotante sur l'organe d'actionnement 22 entre une position de repos (voir la figure 8) et une position de préhension (voir la figure 7) autour d'un axe de pivotement qui est sensiblement perpendiculaire à l'axe de rotation A de la brosse rotative 12. La poignée de préhension 25 et l'organe d'actionnement 22 sont plus particulièrement configurés pour délimiter, lorsque la poignée de préhension 25 occupe la position de préhension, un passage de préhension apte à recevoir au moins un doigt d'un utilisateur.

Selon le mode de réalisation représenté sur les figures, le bouchon de fermeture 16, avantageusement l'organe d'actionnement 22, comporte un logement de poignée 22.1 formé par une cavité du bouchon de fermeture 16, avantageusement de l'organe d'actionnement 22, dans lequel s'étend au moins partiellement la poignée de préhension 25 lorsque la poignée de préhension 25 occupe la position de repos.

De façon avantageuse, dans la position de repos de la poignée de préhension 25, la poignée de préhension 25 est logée dans le logement de poignée 22.1 et est arrangée pour sensiblement affleurer ou être en retrait d'une surface extérieure du bouchon de fermeture 16, par exemple une surface extérieure 22.2 de l'organe d'actionnement (voir figure 9), qui entoure la cavité formant le logement de poignée 22.1.

De façon avantageuse, la poignée de préhension 25 peut comporter une saillie de préhension (non représentée) qui fait saillie hors du logement de poignée 22.1 lorsque la poignée de préhension 25 occupe la position de repos et qui est configurée pour être saisie par un utilisateur lorsque la poignée de préhension 25 occupe la position de repos de manière à pourvoir déplacer la poignée de préhension 25 de la position de repos à la position de préhension.

La poignée de préhension 25 est plus particulièrement configurée pour déplacer l'organe d'actionnement 22 de la première position d'actionnement vers la deuxième position d'actionnement lorsqu'un premier couple de rotation est appliqué sur la poignée de préhension 25 par un utilisateur dans un premier sens de rotation, et pour déplacer l'organe d'actionnement 22 de la deuxième position d'actionnement vers la première position d'actionnement lorsqu'un deuxième couple de rotation est appliqué sur la poignée de préhension 25 par un utilisateur dans un deuxième sens de rotation opposé au premier sens de rotation.

Selon le mode de réalisation représenté sur les figures, le bouchon de fermeture 16 comporte un capot de fixation 26 qui est fixé au corps de bouchon 17. Le capot de fixation 26 et le corps de bouchon 17 délimitent un logement de montage dans lequel est monté l'organe d'actionnement 22, et sont configurés pour autoriser uniquement un mouvement de rotation de l'organe d'actionnement 22 par rapport au corps de bouchon 17. De façon avantageuse, le capot de fixation 26 est annulaire, s'étend autour de l'organe d'actionnement 22 et recouvre partiellement l'organe d'actionnement 22.

Selon le mode de réalisation représenté sur les figures, l'organe d'actionnement 22 comporte un repère de lecture 27 et le capot de fixation comporte un repère de verrouillage 28 et un repère de libération 29 qui sont décalés angulairement par rapport à l'axe de rotation A de la brosse rotative 12. Le repère de lecture 27 est configuré pour être situé en regard du repère de libération 29 lorsque l'organe d'actionnement 22 occupe la première position d'actionnement et pour être situé en regard du repère de verrouillage 28 lorsque l'organe d'actionnement 22 occupe la deuxième position d'actionnement.

La tête d'aspiration 2 comporte un dispositif de détrompage 31 configuré pour imposer une orientation angulaire relative entre le bouchon de fermeture 16 et le corps principal 4 lors d'une insertion du corps de bouchon 17 dans l'ouverture de passage 13. Selon le mode de réalisation représenté sur les figures, le dispositif de détrompage comporte une paire d'éléments de détrompage 32, tels que deux nervures de détrompage, prévus sur le corps de bouchon 17, et l'ouverture de passage 13 présente une forme non circulaire.

La tête d'aspiration 2 comporte également un dispositif d'entraînement 33 configuré pour entraîner en rotation la brosse rotative 12 autour de l'axe de rotation A de cette dernière. Le dispositif d'entraînement 33 comprend plus particulièrement un moteur d'entraînement électrique 34 dont l'axe de sortie peut être sensiblement aligné avec l'axe de rotation A de la brosse rotative 12. Selon le mode de réalisation représenté sur les figures, le moteur d'entraînement électrique 34 est logé dans le corps de brosse 14 de la brosse rotative 12. Selon une variante de réalisation non représentée sur les figures, le moteur d'entraînement électrique 34 pourrait être décalé par rapport l'axe de rotation A de la brosse rotative 12.

De façon avantageuse, la brosse rotative 12 comporte une première portion d'extrémité 12.1 configurée pour être couplée en rotation au dispositif d'entraînement 33, et une deuxième portion d'extrémité 12.2 supportée par le bouchon de fermeture 16 et montée mobile en rotation par rapport au bouchon de fermeture 16. Selon le mode de réalisation représenté sur les figures, le dispositif d'entraînement 33 comporte un organe d'accouplement 35 qui est solidaire en rotation de l'axe de sortie du moteur d'entraînement électrique 33 et qui est couplé en rotation avec la première portion d'extrémité 12.1 de la brosse rotative 12.

Afin de retirer la brosse rotative 12 hors du logement de réception 9, par exemple pour nettoyer la brosse rotative 12 ou remplacer cette dernière, l'utilisateur déplace la poignée de préhension 25 dans la position de préhension et applique un couple de rotation sur la poignée de préhension 25 de manière à déplacer l'organe d'actionnement 22 dans la première position d'actionnement. Un tel déplacement de l'organe d'actionnement 22 entraîne un déplacement des organes de verrouillage 18 dans la position de libération. L'utilisateur peut alors retirer aisément la brosse rotative 12 hors du logement de réception 9 en exerçant une force de traction sur la poignée de préhension 25 afin de procéder au nettoyage ou au remplacement de la brosse rotative 12.

Lorsque l'utilisateur souhaite repositionner la brosse rotative 12 dans le logement de réception 9, il insère la brosse rotative 12 dans le logement de réception 9 jusqu'à ce que cette dernière s'accouple avec l'organe d'accouplement 18, puis applique un couple de rotation sur la poignée de préhension 25 de manière à déplacer l'organe d'actionnement 22 dans la deuxième position d'actionnement. Un tel déplacement de l'organe d'actionnement 22 entraîne un déplacement des organes de verrouillage 18 dans la position de verrouillage. Enfin, l'utilisateur repositionne la poignée de préhension 25 dans la position de repos.

## Revendications

1. Unité de nettoyage (11) pour tête d'aspiration, comprenant :
- une brosse rotative (12) qui est mobile en rotation autour d'un axe de rotation (A) et qui est configurée pour être montée de manière amovible dans un logement de réception (9) délimité par un corps principal (4) de la tête d'aspiration, et
- un bouchon de fermeture (16) qui est configuré pour fermer au moins partiellement une ouverture de passage (13) prévue sur le corps principal (4) et à travers laquelle la brosse rotative (12) est apte à être introduite dans le logement de réception (9) et retirée hors du logement de réception (9), la brosse rotative (12) étant rotative par rapport au bouchon de fermeture (16),
dans laquelle le bouchon de fermeture (16) comporte une poignée de préhension (25) qui est mobile entre une position de repos et une position de préhension dans laquelle la poignée de préhension (25) est configurée pour être saisie par un utilisateur de manière à pouvoir manipuler le bouchon de fermeture (16), dans laquelle le bouchon de fermeture (16) comporte un corps de bouchon (17) et des moyens de verrouillage configurés pour verrouiller le corps de bouchon (17) sur le corps principal (4), dans laquelle les moyens de verrouillage comportent au moins un organe de verrouillage (18) qui est mobile par rapport au corps de bouchon (17) entre une position de verrouillage dans laquelle l'au moins un organe de verrouillage (18) coopère avec au moins un élément de verrouillage prévu sur le corps principal (4) de manière à empêcher un retrait de la brosse rotative (12) hors du logement de réception (9) et une position de libération dans laquelle l'au moins un organe de verrouillage (18) libère l'au moins un élément de verrouillage de manière à autoriser un retrait de la brosse rotative (12) hors du logement de réception (9), **caractérisé en ce que** le bouchon de fermeture (16) comporte un organe d'actionnement (22) qui est configuré pour déplacer l'au moins un organe de verrouillage (18) entre la position de verrouillage et la position de libération.

2. Unité de nettoyage (11) selon la revendication 1, dans laquelle la poignée de préhension (25) est configurée pour délimiter, lorsque la poignée de préhension (25) occupe la position de préhension, au moins partiellement un passage de préhension apte à recevoir au moins un doigt d'un utilisateur.

3. Unité de nettoyage (11) selon la revendication 1 ou 2, dans laquelle, dans la position de repos de la poignée de préhension (25), la poignée de préhension (25) est logée dans un logement de poignée (22.1) formé par une cavité du bouchon de fermeture (16) et est arrangée pour sensiblement affleurer ou être en retrait d'une surface extérieure (22.2) du bouchon de fermeture qui entoure la cavité du bouchon de fermeture (16).

4. Unité de nettoyage (11) selon la revendication 1 ou 2, dans laquelle, dans la position de repos de la poignée de préhension (25), la poignée de préhension (25) est logée dans un logement de poignée (22.1) formé par une cavité du bouchon de fermeture (16) et est arrangée pour sensiblement affleurer ou être en retrait d'une surface extérieure (22.2) du bouchon de fermeture qui entoure la cavité du bouchon de fermeture (16), à l'exception d'une saillie de préhension de la poignée de préhension (25) qui est configurée pour être saisie par un utilisateur lorsque la poignée de préhension (25) occupe la position de repos de manière à pourvoir déplacer la poignée de préhension (25) de la position de repos à la position de préhension.

5. Unité de nettoyage (11) selon l'une quelconque des revendications 1 à 4, dans laquelle la poignée de préhension (25) est montée pivotante entre la position de repos et la position de préhension autour d'un axe de pivotement.

6. Unité de nettoyage (11) selon la revendication 5, dans laquelle l'axe de pivotement de la poignée de préhension (25) est sensiblement perpendiculaire à l'axe de rotation de la brosse rotative (12).

7. Unité de nettoyage (11) selon l'une quelconque des revendications 1 à 6, dans laquelle l'au moins un organe de verrouillage (18) est mobile par rapport au corps de bouchon (17) selon une direction de déplacement qui s'étend transversalement à l'axe de rotation (A) de la brosse rotative (12).

8. Unité de nettoyage (11) selon l'une quelconque des revendications 1 à 7, dans laquelle l'au moins un organe de verrouillage (18) est configuré pour faire saillie radialement d'une périphérie externe du corps de bouchon (17) lorsque l'au moins un organe de verrouillage (18) occupe la position de verrouillage.

9. Unité de nettoyage (11) selon l'une quelconque des revendications 1 à 8, dans laquelle l'organe d'actionnement (22) est monté mobile par rapport au corps de bouchon (17) entre une première position d'actionnement et une deuxième position d'actionnement, l'organe d'actionnement (22) et l'au moins un organe de verrouillage (18) étant configurés de telle sorte qu'un déplacement de l'organe d'actionnement (22) de la première position d'actionnement à la deuxième position d'actionnement entraîne un déplacement de l'au moins un organe de verrouillage (18) de la position de libération à la position de verrouillage et de telle sorte qu'un déplacement de l'organe d'actionnement (22) de la deuxième position d'actionnement à la première position d'actionnement entraîne un déplacement de l'au moins un organe de verrouillage (18) de la position de verrouillage à la position de libération.

10. Unité de nettoyage (11) selon l'une quelconque des revendications 1 à 9, dans laquelle l'organe d'actionnement (22) est monté mobile en rotation autour d'un axe d'actionnement qui est sensiblement parallèle à l'axe de rotation (A) de la brosse rotative (12).

11. Unité de nettoyage (11) selon l'une quelconque des revendications 1 à 10, dans laquelle l'organe d'actionnement (22) comporte au moins une surface de came sur laquelle une partie de l'au moins un organe de verrouillage (18) est en contact.

12. Unité de nettoyage (11) selon l'une quelconque des revendications 1 à 11, dans laquelle la poignée de préhension (25) est montée mobile sur l'organe d'actionnement (22).

13. Unité de nettoyage (11) selon la revendication 12 en combinaison avec la revendication 9, dans laquelle la poignée de préhension (25) est configurée pour déplacer l'organe d'actionnement (22) de la première position d'actionnement vers la deuxième position d'actionnement lorsqu'un premier couple de rotation est appliqué sur la poignée de préhension (25) par un utilisateur dans un premier sens de rotation, et pour déplacer l'organe d'actionnement (22) de la deuxième position d'actionnement vers la première position d'actionnement lorsqu'un deuxième couple de rotation est appliqué sur la poignée de préhension (25) par un utilisateur dans un deuxième sens de rotation opposé au premier sens de rotation.

14. Tête d'aspiration comprenant :
- un corps principal (4) comportant un logement de réception (9) débouchant dans une face inférieure du corps principal (4) qui est configurée pour être orientée vers une surface à nettoyer, et une ouverture de passage (13) débouchant dans le logement de réception (9), et
- une unité de nettoyage (11) selon l'une quelconque des revendications précédentes, la brosse rotative (12) étant montée de manière amovible dans le logement de réception (9) et le bouchon de fermeture (16) fermant au moins partiellement l'ouverture de passage (13).

## Patentansprüche

1. Reinigungseinheit (11) für einen Saugkopf, umfassend:
- eine Drehbürste (12), die um eine Drehachse (A) drehbeweglich ist und die dafür ausgelegt ist, herausnehmbar in einem Aufnahmefach (9), das von einem Hauptkörper (4) des Saugkopfs begrenzt wird, angebracht zu werden, und
- einen Verschlussstopfen (16), der dafür ausgelegt ist, eine Durchgangsöffnung (13), die am Hauptkörper (4) vorgesehen ist und durch die die Drehbürste (12) in das Aufnahmefach (9) eingeführt und aus dem Aufnahmefach (9) herausgezogen werden kann, mindestens teilweise zu verschließen, wobei die Drehbürste (12) in Bezug auf den Verschlussstopfen (16) drehfähig ist,
wobei der Verschlussstopfen (16) einen Handgriff (25) umfasst, der zwischen einer Ruhestellung und einer Greifstellung beweglich ist, in welcher der Handgriff (25) dafür ausgelegt ist, von einem Benutzer gegriffen zu werden, um den Verschlussstopfen (16) bedienen zu können, wobei der Verschlussstopfen (16) einen Stopfenkörper (17) und Verriegelungsmittel umfasst, die dafür ausgelegt sind, den Stopfenkörper (17) am Hauptkörper (4) zu verriegeln, wobei die Verriegelungsmittel mindestens ein Verriegelungsglied (18) umfassen, das in Bezug auf den Stopfenkörper (17) zwischen einer Verriegelungsstellung, in der das mindestens eine Verriegelungsglied (18) mit mindestens einem am Hauptkörper (4) vorgesehenen Verriegelungselement zusammenwirkt, um ein Herausziehen der Drehbürste (12) aus dem Aufnahmefach (9) zu verhindern, und einer Freigabestellung beweglich ist, in der das mindestens eine Verriegelungsglied (18) das mindestens eine Verriegelungselement freigibt, um ein Herausziehen der Drehbürste (12) aus dem Aufnahmefach (9) zu gestatten, **dadurch gekennzeichnet, dass** der Verschlussstopfen (16) ein Betätigungsglied (22) umfasst, das dafür ausgelegt ist, das mindestens eine Verriegelungsglied (18) zwischen der Verriegelungsstellung und der Freigabestellung zu verlagern.

2. Reinigungseinheit (11) nach Anspruch 1, wobei der Handgriff (25) dafür ausgelegt ist, wenn der Handgriff (25) die Greifstellung einnimmt, mindestens teilweise einen Greifdurchgang zu begrenzen, der mindestens einen Finger eines Benutzers aufnehmen kann.

3. Reinigungseinheit (11) nach Anspruch 1 oder 2, wobei der Handgriff (25) in der Ruhestellung des Handgriffs (25) in einem Grifffach (22.1) untergebracht ist, das von einem Hohlraum des Verschlussstopfens (16) gebildet wird, und so eingerichtet ist, dass er mit einer Außenfläche (22.2) des Verschlussstopfens, die den Hohlraum des Verschlussstopfens (16) umgibt, im Wesentlichen bündig ist oder von dieser zurückversetzt ist.

4. Reinigungseinheit (11) nach Anspruch 1 oder 2, wobei der Handgriff (25) in der Ruhestellung des Handgriffs (25) in einem Grifffach (22.1) untergebracht ist, das von einem Hohlraum des Verschlussstopfens (16) gebildet wird, und so eingerichtet ist, dass er mit einer Außenfläche (22.2) des Verschlussstopfens, die den Hohlraum des Verschlussstopfens (16) umgibt, im Wesentlichen bündig oder von dieser zurückversetzt ist, mit Ausnahme eines Vorsprungs zum Greifen des Handgriffs (25), der dafür ausgelegt ist, von einem Benutzer gegriffen zu werden, wenn der Handgriff (25) die Ruhestellung einnimmt, um den Handgriff (25) von der Ruhestellung in die Greifstellung verlagern zu können.

5. Reinigungseinheit (11) nach einem der Ansprüche 1 bis 4, wobei der Handgriff (25) um eine Schwenkachse zwischen der Ruhestellung und der Greifstellung schwenkbar angebracht ist.

6. Reinigungseinheit (11) nach Anspruch 5, wobei die Schwenkachse des Handgriffs (25) im Wesentlichen senkrecht zur Drehachse der Drehbürste (12) steht.

7. Reinigungseinheit (11) nach einem der Ansprüche 1 bis 6, wobei das mindestens eine Verriegelungsglied (18) in Bezug auf den Stopfenkörper (17) in einer Verlagerungsrichtung beweglich ist, die sich quer zur Drehachse (A) der Drehbürste (12) erstreckt.

8. Reinigungseinheit (11) nach einem der Ansprüche 1 bis 7, wobei das mindestens eine Verriegelungsglied (18) dafür ausgelegt ist, radial von einem Außenumfang des Stopfenkörpers (17) vorzuspringen, wenn das mindestens eine Verriegelungsglied (18) die Verriegelungsstellung einnimmt.

9. Reinigungseinheit (11) nach einem der Ansprüche 1 bis 8, wobei das Betätigungsglied (22) in Bezug auf den Stopfenkörper (17) zwischen einer ersten Betätigungsstellung und einer zweiten Betätigungsstellung beweglich angebracht ist, wobei das Betätigungsglied (22) und das mindestens eine Verriegelungsglied (18) so ausgelegt sind, dass eine Verlagerung des Betätigungsglieds (22) von der ersten Betätigungsstellung in die zweite Betätigungsstellung eine Verlagerung des mindestens einen Verriegelungsglieds (18) von der Freigabestellung in die Verriegelungsstellung bewirkt, und so, dass eine Verlagerung des Betätigungsglieds (22) von der zweiten Betätigungsstellung in die erste Betätigungsstellung eine Verlagerung des mindestens einen Verriegelungsglieds (18) von der Verriegelungsstellung in die Freigabestellung bewirkt.

10. Reinigungseinheit (11) nach einem der Ansprüche 1 bis 9, wobei das Betätigungsglied (22) um eine Betätigungsachse, die im Wesentlichen zur Drehachse (A) der Drehbürste (12) parallel ist, drehbeweglich angebracht ist.

11. Reinigungseinheit (11) nach einem der Ansprüche 1 bis 10, wobei das Betätigungsglied (22) mindestens eine Nockenfläche umfasst, an der ein Teil des mindestens einen Verriegelungsglieds (18) in Kontakt steht.

12. Reinigungseinheit (11) nach einem der Ansprüche 1 bis 11, wobei der Handgriff (25) beweglich am Betätigungsglied (22) angebracht ist.

13. Reinigungseinheit (11) nach Anspruch 12 in Kombination mit Anspruch 9, wobei der Handgriff (25) dafür ausgelegt ist, das Betätigungsglied (22) von der ersten Betätigungsstellung zur zweiten Betätigungsstellung zu verlagern, wenn von einem Benutzer ein erstes Drehmoment in einer ersten Drehrichtung an den Handgriff (25) angelegt wird, und dafür, das Betätigungsglied (22) von der zweiten Betätigungsstellung zur ersten Betätigungsstellung zu verlagern, wenn von einem Benutzer ein zweites Drehmoment in einer der ersten Drehrichtung entgegengesetzten zweiten Drehrichtung an den Handgriff (25) angelegt wird.

14. Saugkopf, umfassend:
- einen Hauptkörper (4), der ein Aufnahmefach (9), das in einer Unterseite des Hauptkörpers (4) mündet, die dafür ausgelegt ist, zu einer zu reinigenden Fläche hin ausgerichtet zu werden, und eine Durchgangsöffnung (13) umfasst, die in dem Aufnahmefach (9) mündet, und
- eine Reinigungseinheit (11) nach einem der vorstehenden Ansprüche, wobei die Drehbürste (12) herausnehmbar in dem Aufnahmefach (9) angebracht ist und der Verschlussstopfen (16) die Durchgangsöffnung (13) mindestens teilweise verschließt.

## Claims

1. Cleaning unit (11) for suction head, comprising:
- a rotating brush (12) movable in rotation about an axis of rotation (A) and that is configured to be detachably mounted in a receiving recess (9) delimited by a main body (4) of the suction head; and
- a closing plug (16) configured to close at least partially a passage opening (13) provided on the main body (4) and through which the rotating brush (12) is able to be introduced into the receiving recess (9) and removed from the receiving recess (9), the rotating brush (12) being rotative with respect to the closing plug (16),
wherein the closing plug (16) comprises a grip handle (25) that can move between a rest position and a gripping position wherein the grip handle (25) is configured to be grasped by a user in such a way as to be able to manipulate the closing plug (16), wherein the closing plug (16) comprises a plug body (17) and means for locking configured to lock the plug body (17) on the main body (4), wherein the means for locking comprise at least one locking member (18) that can be moved with respect to the plug body (17) between a locking position wherein the at least one locking member (18) cooperates with at least one locking element provided on the main body (4) in such a way as to prevent a removal of the rotating brush (12) outside the receiving recess (9) and a release position wherein the at least one locking member (18) releases the at least one locking element in such a way as to authorise a removal of the rotating brush (12) outside the receiving recess (9), **characterised in that** the closing plug (16) comprises an actuating member (22) that is configured to move the at least one locking member (18) between the locking position and the releasing position.

2. Cleaning unit (11) according to claim 1, wherein the grip handle (25) is configured to delimit, when the grip handle (25) occupies the gripping position, at least partially a gripping passage that can receive at least one finger of a user.

3. Cleaning unit (11) according to claim 1 or 2, wherein, in the rest position of the grip handle (25), the grip handle (25) is housed in a handle recess (22.1) formed by a cavity of the closing plug (16) and is arranged to substantially be flush or be set back from an external surface (22.2) of the closing plug that surrounds the cavity of the closing plug (16).

4. Cleaning unit (11) according to claim 1 or 2, wherein, in the rest position of the grip handle (25), the grip handle (25) is housed in a handle recess (22.1) formed by a cavity of the closing plug (16) and is arranged to substantially be flush or be set back from an external surface (22.2) of the closing plug that surrounds the cavity of the closing plug (16), except for a gripping projection of the grip handle (25) which is configured to be grasped by a user when the grip handle (25) occupies the rest position in such a way as to be able to move the grip handle (25) from the rest position to the gripping position.

5. Cleaning unit (11) according to any of claims 1 to 4, wherein the grip handle (25) is pivotably mounted between the rest position and the gripping position about a pivot axis.

6. Cleaning unit (11) according to claim 5, wherein the pivot axis of the grip handle (25) is substantially perpendicular to the axis of rotation of the rotating brush (12).

7. Cleaning unit (11) according to any of claims 1 to 6, wherein the at least one locking member (18) can move with respect to the plug body (17) in a direction if displacement that extends transversally to the axis of rotation (A) of the rotating brush (12).

8. Cleaning unit (11) according to any of claims 1 to 7, wherein the at least one locking member (18) is configured to protrude radially from an external periphery of the plug body (17) when the at least one locking member (18) occupies the locking position.

9. Cleaning unit (11) according to any of claims 1 to 8, wherein the actuating member (22) is movably mounted with respect to the plug body (17) between a first actuating position and a second actuating position, the actuating member (22) and the at least one locking member (18) being configured in such a way that a displacement of the actuating member (22) from the first actuating position to the second actuating position drives a displacement of the at least one locking member (18) from the releasing position to the locking position and in such a way that a displacement of the actuating member (22) from the second actuating position to the first actuating position drives a displacement of the at least one locking member (18) from the locking position to the releasing position.

10. Cleaning unit (11) according to any of claims 1 to 9, wherein the actuating member (22) is movably mounted in rotation about an actuation axis that is substantially parallel to the axis of rotation (A) of the rotating brush (12).

11. Cleaning unit (11) according to any of claims 1 to 10, wherein the actuating member (22) comprises at least one cam surface on which a portion of the at least one locking member (18) is in contact.

12. Cleaning unit (11) according to any of claims 1 to 11, wherein the grip handle (25) is movably mounted on the actuating member (22).

13. Cleaning unit (11) according to claim 12 in combination with claim 9, wherein the grip handle (25) is configured to displace the actuating member (22) from the first actuating position to the second actuating position when a first rotation torque is applied on the grip handle (25) by a user in a first direction of rotation, and to displace the actuating member (22) from the second actuating position to the first actuating position when a second rotation torque is applied on the grip handle (25) by a user in a second direction of rotation opposite the first direction of rotation.

14. Suction head comprising:
- a main body (4) comprising a receiving recess (9) that opens onto an inner face of the main body (4) that is configured to be oriented towards a surface to be cleaned, and a passage opening (13) opening onto the receiving recess (9), and
- a cleaning unit (11) according to any of the preceding claims, the rotating brush (12) being detachably mounted in the receiving recess (9) and the closing plug (16) closing at least partially the passage opening (13).
